# EUROPÄISCHE PATENTSCHRIFT

(11) **EP 1 280 705 B1**
(45) Veröffentlichungstag und Bekanntmachung des Hinweises auf die Patenterteilung: **06.09.2006**
(21) Anmeldenummer: 01936149.2
(22) Anmeldetag: 29.03.2001
(51) Int. Cl.: B65C 9/46, B65C 9/18

(54) **ETIKETTENDRUCKER**
LABEL PRINTER
IMPRIMANTE POUR ETIQUETTES

(30) Priorität: 08.05.2000 DE 10022152
(43) Veröffentlichungstag der Anmeldung: 05.02.2003
(73) Patentinhaber: Espera-Werke GmbH, 47058 Duisburg (DE)
(72) Erfinder: KORTHÄUER, Manfred, 45479 Mülheim/Ruhr (DE)
(74) Vertreter: Schippan, Ralph
(86) Internationale Anmeldenummer: PCT/EP2001/003569
(87) Internationale Veröffentlichungsnummer: WO 2001/085548

(56) Entgegenhaltungen:
- EP-A- 0 577 241
- EP-A- 0 900 735
- EP-A- 0 952 086
- US-A- 6 145 436

## Beschreibung

Die Erfindung betrifft eine Druckvorrichtung zum Bedrucken von auf einem Trägerstreifen lösbar angebrachten Etiketten, insbesondere Warenetiketten, mit mindestens einer Etikettenzuführeinrichtung, die zumindest einen Abstreifkopf umfaßt, sowie mindestens einen Drucker mit mindestens einem Druckkopf zum Bedrucken des Etiketts.

Aus dem Stand der Technik ist eine Druckvorrichtung dieser Art bekannt. So ist z.B. aus der DE 32 16 258 A1 ein tragbares Etikettiergerät zum Anbringen und Delaminieren von bedruckten Etiketten bekannt. Bei diesem Etikettiergerät sind die Etiketten hintereinander auf einem Trägerband angeordnet.

Auch aus der US 3,997,384 ist eine Vorrichtung mit einer Vielzahl von permanenten Etikettenzuführeinheiten bekannt. Aus der EP-A-0 900 735 ist eine Druckvorrichtung zum Drucken von auf einem Trägerstreifen lösbar angebrachten Etiketten bekannt, die aus mindestens zwei separaten Etikettenzuführeinheiten zu einem einzigen Drucker besteht, wobei deren Auflageflächen jeweils relativ zum Druckkopf bewegbar sind.

Ein Nachteil solcher bekannten Druckvorrichtungen ist die Notwendigkeit, bei Bedarf einer anderen Etikettenvorlage, z.B. mit einer anderen Farbe, Grafik oder Beschriftung, den Trägerstreifen mit den Etiketten (Bonrolle, Liporello Band) manuell auszutauschen. Dadurch wird ein Betrieb mit verschiedenen Etiketten verhindert. Für den Fall, daß während eines Etikettiervorgangs unterschiedliche Etikettenarten benötigt werden, insbesondere dann, wenn die Wahl der Vorlage sich erst aus unmittelbar vor der Beschriftung ergebenden Parametern ergibt, wie dies beispielsweise bei einer Kombination eines Druckers mit einer Wiegevorrichtung der Fall sein kann, sind derartige Etikettiervorrichtungen nicht einsetzbar.

Es ist wünschenswert, daß eine Etikettierung mit verschiedenen Etikettenvorlagen vorgenommen werden kann.

Hierbei ist z.B. daran zu denken, daß die zu etikettierenden Gegenstände mit Hilfe einer automatischen Mustererkennungseinrichtung erfaßt werden und in Abhängigkeit vom zu etikettierenden Gegenstand eines von vielen unterschiedlichen Etiketten gewählt wird. Es können aber auch gewichts- oder stückzahlabhängige Beschriftungen und Etikettierung sowie eine Etikettierungen nach Vorgabe des Bedieners oder eines Rechnersystems benötigt werden.

Bei den bekannten Etikettiervorrichtungen muß im ungünstigsten Fall zwischen jedem Etikett die Bonrolle ausgetauscht werden. Dies macht ein wirtschaftliches Etikettieren unmöglich.

Aus der US 4,768,435 ist eine Möglichkeit bekannt, die einen unterbrechungsfreien Betrieb gewährleistet. In dieser Druckschrift wird vorgeschlagen, zwei Drucker für das Bedrucken von zwei verschiedenen Vorlagen zu verwenden. Da die Kosten für einen Drucker einen erheblichen Teil der Etikettiervorrichtung ausmachen und zusätzlich Platz in Anspruch nehmen, wird eine solche Vorrichtung mit einer zunehmenden Anzahl an verschiedenen Etikettenvorlagen deutlich teurer.

In der EP 0 309 659 und der EP 0 362 976 ist eine Vorrichtung zum Bedrucken mehrerer Vorlagen ohne Notwendigkeit des Wechsels der Vorlagenrolle beschrieben. Diese Vorrichtungen kommen dazu mit einem einzigen Drucker aus. Es wird vorgeschlagen, Papierstücke zu bedrucken, die nach dem Druckvorgang abgeschnitten werden. Hierdurch ist es möglich, jeweils das Ende einer ausgewählten Papiervorratsrolle vorzuziehen, zum Drucker zu führen, abzuschneiden und das freie Ende nach dem Druckvorgang wieder zurückzuschieben, um anschließend das Ende einer anderen Vorratsrolle auszuwählen.

Ein solches Vorgehen ist jedoch nicht möglich, wenn statt Papierstücken selbstklebende, auf einem Trägerstreifen angebrachte Etiketten bedruckt werden sollen, da nach dem Bedrucken und Abstreifen eines Etiketts der etikettenfreie Trägerstreifen übrigbleibt, der wieder untergebracht werden muß. Zusätzlich muß für ein sauberes Bedrucken des Etiketts eine straffe Führung des Trägerstreifens gewährleistet sein.

Der Erfindung liegt die Aufgabe zugrunde, unterschiedliche Etikettenvorlagen in einem kontinuierlichen Etikettiervorgang mit Hilfe zumindest eines Druckers bedrucken zu können.

Die zuvor hergeleitete und aufgezeigte Aufgabe wird erfindungsgemäß dadurch gelöst, daß eine Transportvorrichtung vorgesehen ist, die das am Abstreifkopf abgelöste Etikett zu einem Drucker transportiert. Durch die Transportvorrichtung werden die Etiketten, die je nach Bedarf von den jeweiligen Etikettenzuführeinrichtungen an den Abstreifköpfen oder Abstreifkanten abgelöst werden, dem Drucker zugeführt. Dieser kann dann die Etiketten entsprechend der Vorgabe eines Steuersystems bedrucken. Die bedruckten Etiketten werden danach mit Hilfe einer Etikettiervorrichtung auf der Ware angebracht. Entlang der Transportvorrichtung können eine Mehrzahl von Etikettenzuführeinrichtungen angeordnet sein. Die maximale Anzahl der Etikettenzuführeinrichtungen ist durch die Größe der Transportvorrichtung sowie durch die erlaubte Zeitspanne einer Etikettenzuführung vom Abstreifkopf zum Drucker bestimmt. Das Etikett, welches an dem Abstreifkopf, der am weitesten vom Druckkopf entfernt liegt, abgelöst wird, muß innerhalb der zulässigen Zeitspanne bis zum Drucker transportiert werden können. Durch die erfindungsgemäße Transportvorrichtung können die Etiketten der verschiedenen Etikettenzuführeinrichtungen beliebig gemischt und bedruckt werden.

Durch die Verwendung von zumindest einer Transportvorrichtung, die zumindest eine Etikettenübergabestelle aufweist, wobei die zumindest eine Transportvorrichtung die an dem zumindest einen Abstreifkopf abgelösten Etiketten zu dem mindestens einen Drucker transportiert, wobei zunächst eine erste Transportvorrichtung das vom Trägerstreifen gelöste Etikett transportiert und das gelöste Etikett zumindest einmal an der Etikettenübergabestelle auf die gleiche erste Transportvorrichtung, oder eine weitere Transportvorrichtung übergibt, kann das zu bedruckende Etikett auch über größere Entfernungen transportiert werden. Der Einsatz von gleichartigen, als auch verschiedenartigen Transportvorrichtungen ist möglich.

Dabei ist es auch möglich, daß zumindest zwei verschiedenartige Transportvorrichtungen vorgesehen sind, die das an dem mindestens einen Abstreifkopf abgelöste Etikett zu dem mindestens einen Drucker transportieren, wobei zunächst die erste Transportvorrichtung das Etikett transportiert und danach die zweite Transportvorrichtung das Etikett transportiert. Die Verwendung von unterschiedlichen Transportvorrichtungen erlaubt eine flexible Gestaltung der Druckvorrichtung und eine Anpassung an räumliche und verfahrenstechnische Vorgaben.

Eine Druckvorrichtung, bei welcher die mindestens eine Transportvorrichtung ein Transportband ist und das Transportband die abgelösten Etiketten zu dem mindestens einen Drucker transportiert, wird vorgeschlagen. Das Transportband kann sowohl ein elastisches Band, ein Plattenband, eine Kette oder auch jedes andere im wesentlichen um zumindest zwei sich axial parallel drehende Zylinder gespannte Band sein. Über das Transportband können die Etiketten schnell zum Drucker transportiert werden. Das bedruckte Etikett kann unmittelbar nach dem Druckprozeß vom Transportband einer Etikettiervorrichtung zugeführt werden.

Durch die Verwendung einer Transportrolle, welche die abgelösten Etiketten zu dem mindestens einen Drucker transportiert, kann der verwendete Bauraum begrenzt werden. Bei Verwendung einer Transportrolle können die bedruckten Etiketten ebenfalls direkt nach dem Druckvorgang einer Etikettiervorrichtung zugeführt werden. Die Transportrolle kann hierbei auch als Transporttrommel ausgebildet sein.

Die mindestens eine Transportvorrichtung kann als Platte ausgebildet sein, wobei die Platte entweder eine Dreh- oder Schwingbewegung durchführt. Bei einer sich drehenden Platte sind die Etikettenzuführeinrichtungen entlang eines Radius' der Platte angeordnet. Die abgelösten Etiketten werden durch die Drehbewegung einem ebenfalls am gleichen Radius der Platte angeordneten mindestens einen Drucker zugeführt. Eine Platte, welche im wesentlichen entlang der horizontalen Achse schwingt, bewegt sich zunächst zu der Etikettenzuführeinrichtung, von welcher das nächste Etikett benötigt wird, nimmt dieses am Abstreifkopf auf und bewegt sich danach zum Drucker. Am Drucker wird das Etikett bedruckt. Nachdem das Etikett bedruckt worden ist, muß dieses von einem Greifarm von der Platte entfernt werden und einer Etikettiervorrichtung zugeführt werden.

Die bedruckten Etiketten werden von mindestens einer Etikettiervorrichtung aufgenommen und am Produkt angebracht. Die Etikettiervorrichtung ist entlang des Transportweges der zu etikettierenden Gegenstände angeordnet und nimmt die von dem mindestens einen Drucker bedruckten Etiketten auf. Nachdem die Etiketten aufgenommen worden sind, werden diese an den zu etikettierenden Gegenständen plaziert und angebracht.

Eine besonders einfache und zuverlässige Zuführmöglichkeit der Trägerstreifen zu den Abstreifköpfen ergibt sich aus einer Ausführungsform der erfindungsgemäßen Druckvorrichtung, bei der die mindestens eine Etikettenzuführeinheit eine Abwickelhaspel zum Abwickeln einer Bonrolle, welche aus dem Trägerstreifen und den lösbar darauf angebrachten Etiketten zusammengesetzt ist, aufweist und eine Aufwickelhaspel zum Aufwickeln des etikettenfreien Trägerstreifens aufweist. Eine solche Ausführungsvariante erlaubt auch ein straffes Führen der Trägerstreifen über die Abstreifköpfe oder Abstreifkanten, so daß diese stets flach und gerade auf der Transportvorrichtung aufliegen und damit sauber durch den Drucker bedruckt werden können.

Auch ist es möglich, daß die mindestens eine Etikettenzuführeinrichtung eingesetzt wird, die eine Vorratsvorrichtung zur Aufnahme von Liporello-Bändern, welche aus dem Trägerstreifen und den lösbar darauf angebrachten Etiketten zusammengesetzt ist, und eine Aufnahmevorrichtung zur Aufnahme des etikettenfreien Trägerstreifens aufweist. Somit ist auch die Verwendung von Liporello-Etiketten, welche auf einem gefalteten Trägerband angebracht sind, möglich. Die Vorratsvorrichtung kann ein Liporello-Magazin sein.

Die etikettenfreien Trägerstreifen können sehr einfach entsorgt werden, wenn die mindestens eine Etikettenzuführeinrichtung eine Aufnahmevorrichtung zur Aufnahme des etikettenfreien Trägerstreifens aufweist, wobei die Aufnahmevorrichtung den etikettenfreien Trägerstreifen zerkleinert. Ein gleichzeitiges oder auch eigenständiges Komprimieren, Falten und/oder Zwischenlagern ist hierbei auch möglich.

Vorzugsweise handelt es sich bei dem mindestens einen Drucker um einen Thermodrucker, bei dem die Thermoleiste die temperaturempfindlichen Etiketten durch lokale Erwärmung bedruckt. Der Drucker kann aber auch auf einem Thermotransfer-, einem Tintenstrahl-, einem Matrix- oder einem Laserdruckverfahren basieren.

Gemäß eines Ausführungsbeispiels sind Drucker und Etikettenzuführeinrichtungen im wesentlichen ortsfest angeordnet. Durch die ortsfeste Anordnung von Drucker und Etikettenzuführeinrichtung wird der Verschleiß der Maschine verringert.

Der Einsatz verschiedener Drucker an einem ortsfesten Punkt oder auch nur eines Druckers an verschiedenen Punkten läßt sich dadurch realisieren, daß der zumindest eine Drucker zumindest entlang einer Achse verschiebbar angeordnet ist. Hierbei ist z.B. zu denken an eine Anordnung des Druckers an einem Galgen. Das ist z.B. bei einem Mehrfarbendruck durch Drucker mit verschiedenen Farben vorteilhaft.

Die Anordnung der mindestens zwei Abstreifköpfe oder Abstreifkanten erfolgt vorzugsweise entlang einer Linie. Beim Einsatz einer Transportrolle sowie einer Transportplatte, die eine Drehbewegung durchführt, sind die mindestens zwei Abstreifköpfe alternativ im wesentlichen entlang einer Teilkreisbahn oder einer Kurvenbahn angeordnet.

Wird zumindest ein Teil der Etikettenzuführeinrichtung im wesentlichen senkrecht zur Transportrichtung der Transportvorrichtung verschiebbar angeordnet, kann ein Bonrollenwechsel auch ohne Unterbrechung des Druckvorgangs bei den verbleibenden Bonrollen durchgeführt werden. Dazu wird die Etikettenzuführeinrichtung, welche die auszuwechselnde Bonrolle enthält, von der Transportvorrichtung angehoben und die auszuwechselnde Bonrolle kann ausgetauscht werden. Hierbei kann entweder die gesamte Etikettenzuführeinrichtung oder aber nur der Abstreifkopf bzw. die Abstreifkante angehoben werden. Der Druckvorgang mit den restlichen Bonrollen kann unterdessen ungestört weiter durchgeführt werden. Ein unterbrechungsfreies Etikettieren über eine beliebig lange Zeit ist somit möglich, da nach dem letzten Etikett einer Bonrolle oder Bonkassette auf eine weitere umgeschaltet werden kann. Während von der gerade aktuellen Bonrolle, Bonkassette etikettiert wird, können in die leere Bonrolle, Bonkassette neue Etiketten eingelegt werden, ohne den Betrieb zu stören

Im folgenden wird die erfindungsgemäße Druckvorrichtung an beispielhaften Ausführungen anhand von Zeichnungen näher erläutert. Dabei zeigen:
- Fig. 1: eine erfindungsgemäße Druckvorrichtung.mit einem Transportband,
- Fig. 2: eine erfindungsgemäßen Druckvorrichtung mit einer schwingenden Platte und
- Fig. 3: eine erfindungsgemäße Druckervorrichtung mit einer Transportrolle.

Die in Fig. 1 dargestellte Druckvorrichtung besteht aus einem Drucker 1, der am Ende eines Transportbandes 5a, welches über Rollen 8a, 8b geführt wird und sich entlang einer Bewegungsrichtung 9 bewegt, angeordnet ist. Auch können anstelle des Druckers 1 mehrere Drucker verwendet werden. Die entlang des Transportbandes 5a angeordneten Etikettenzuführeinrichtungen bestehen jeweils aus einer Abwickelhaspel 7a, 7b, 7c, einem Abstreifkopf 6a, 6b, 6c und einer Aufwickelhaspel 10a, 10b, 10c.

Die Etikettenzuführeinrichtungen werden jeweils mit einer Bonrolle 3a, 3b, 3c bestückt und die Bonrolle 3a, 3b, 3c wird an der Abwickelhaspel 7a, 7b, 7c aufgehängt. Der Trägerstreifen 2a, 2b, 2c wird über den Abstreifkopf 6a, 6b, 6c zur Aufwickelhaspel 10a, 10b, 10c geführt. Der Trägerstreifen 2a, 2b, 2c trägt lösbar darauf angebrachte Etiketten. An den Abstreifköpfen 6a, 6b, 6c werden diese Etiketten vom Trägerstreifen 2a, 2b, 2c abgelöst und es verbleibt lediglich der Trägerstreifen 4a, 4b, 4c, der auf den Aufwickelhaspeln 10a, 10b, 10c aufgewickelt wird.

Die Etikettenzuführeinrichtungen 7, 6, 10, können senkrecht zur Bewegungsrichtung 9 des Transportbandes 5a bewegbar angeordnet sein. Durch ein Anheben oder Herausnehmen einer Etikettenzuführeinrichtung 7a, 6a, 10a oder aber nur des Abstreifkopfes 6a kann eine aufgebrauchte Bonrolle 3a von den Haspeln 7a, 10a entfernt werden und eine neue Bonrolle 3a auf die Haspeln 7a, 10a aufgesteckt werden. Während dieses Vorganges kann mit den Etiketten der verbleibenden Bonrollen 3b, 3c weiterhin gedruckt werden. Nachdem die Bonrolle 3a ausgetauscht worden ist, kann die Etikettenzuführeinrichtung 7a, 6a, 10a bzw. der Abstreifkopf 6a wieder abgesenkt bzw. eingesetzt werden, wonach die Etiketten der neuen Bonrolle 3a nutzbar sind.

Die in Fig. 1 dargestellte Druckvorrichtung arbeitet wie folgt. Ein zu etikettierender Gegenstand (nicht dargestellt) wird entlang eines Förderbandes (nicht dargestellt) an den Drucker 1 herangeführt. Durch ein Meß- und/oder Erfassungssystem (nicht dargestellt) ist der Gegenstand erfaßt und ausgemessen worden. Anhand dieser Ergebnisse wird das zu bedruckende Etikett ausgewählt und die entsprechende Bonrolle 3a, 3b, 3c wird durch die Haspeln 7, 10 abgerollt. Dieses Etikett wird dadurch an dem Abstreifkopf 6a, 6b, 6c abgelöst und liegt dann auf dem Transportband 5a auf. Im Anschluß wird dasabgelöste Etikett über das Transportband 5a entlang der Bewegungsrichtung 9 zum Drucker 1 zugeführt. Hierbei ist es durchaus auch möglich, jedoch nicht dargestellt, daß das Etikett nicht nur von einem einzelnen, sondern von mehreren, auch verschiedenen Transportvorrichtungen, wie Transportbändern, Transportrollen und Transportplatten zum Drucker 1 transportiert wird. Es sind auch eine oder mehrere Übergaben des Etikettes an Etikettenübergabestellen (nicht dargestellt) an eine oder mehrere Transportvorrichtungen, gleichartige, als auch verschiedenartige, möglich. Der Drucker 1 bedruckt das Etikett nach den Vorgaben des Erfassungs- und/oder Meßsystems. Nach dem Druckvorgang wird das Etikett vom Transportband 5a abgerollt, von einer Etikettiervorrichtung (nicht dargestellt) aufgenommen und auf dem Gegenstand angebracht. Das Bedrucken des Etikettes kann auch nach zumindest einmaliger Übergabe des Etiketts von einem Transportband auf z.B. eine Walze stattfinden. Im Spalt zwischen dem Transportband und der Walze kann sich eine Einrichtung zum Erfassen der Etikettenposition befinden. Die Erfassung der genauen Etikettenposition ist notwendig, um das Etikett exakt bedrucken zu können. Das Abrollen der Bonrolle 3a, 3b, 3c geschieht derart, daß die Aufwickelhaspel 3a, 3b, 3c entgegen dem Uhrzeigersinn gedreht wird. Durch die Drehung der Aufwickelhaspel 10a, 10b, 10c wird der Trägerstreifen 2a, 2b, 2c über den Abstreifkopf 6a, 6b, 6c geführt.

Die in Fig. 2 dargestellte Druckvorrichtung unterscheidet sich lediglich in der Transportvorrichtung 5b von derjenigen in Fig. 1. Die Transportvorrichtung 5b ist eine schwingende Platte. Diese schwingende Platte bewegt sich horizontal und transportiert dadurch die am Abstreifkopf 6a, 6b, 6c abgelösten Etiketten zum Drucker 1 entlang der Bewegungsrichtung 11. Auch hier können mehr als eine Transportvorrichtung den Transport der Etiketten zum Drucker 1 durchführen. In Abhängigkeit vom zu bedruckenden Etikett muß die Platte 5b mehr oder weniger ausgelenkt werden. Die Auslenkung der Platte 5b ist jeweils so gewählt, daß das Etikett beim Druckvorgang unter dem Drucker 1 angeordnet ist. Nachdem das Etikett vom Drucker 1 bedruckt worden ist, muß dieses von einer Etikettiervorrichtung (nicht dargestellt) von der Platte 5b abgehoben werden. Nun kann es auf den Gegenstand aufgebracht werden. Dies kann entweder nach dem Zurückschwingen der Platte oder durch eine zusätzliche seitlich gerichtete Eigenbewegung der Etikettiervorrichtung (nicht dargestellt) an der Platte vorbei zum Gegenstand geschehen.

Anstatt einer schwingenden Platte 5b kann die Platte 5b auch rotierend gelagert sein. In einem solchen Fall müssen die Abstreifköpfe 6a, 6b, 6c sowie der Drucker 1 entlang ein und desselben Radius' der Platte 5b angeordnet sein. Ein abgelöstes Etikett wird durch die Platte 5b zum Drucker 1 gedreht. Nachdem dieses bedruckt worden ist, muß es von einer Etikettiervorrichtung (nicht dargestellt) von der Platte abgehoben werden.

Die in Fig. 3 dargestellte Druckvorrichtung unterscheidet sich von den zuvor dargestellten Druckvorrichtungen dadurch, daß die Transportvorrichtung aus einer Transportrolle 5c besteht. Die Transportrolle 5c ist drehbar um die Achse 20 gelagert. Entlang der Drehrichtung 12 werden die Etiketten von den Abstreifköpfen 6a, 6b, 6c durch die Transportrolle 5c zum Drucker 1 geführt. Wiederum ist hier der Einsatz mehrerer Transportvorrichtungen denkbar. Nachdem die Etiketten vom Drucker 1 bedruckt worden sind, können diese direkt von der Transportrolle 5c durch eine Etikettiervorrichtung (nicht dargestellt) aufgenommen werden und auf dem Gegenstand angebracht werden. Auch hier ist es möglich, daß die Etikettenzuführeinrichtung 7, 6, 10 bzw. der Abstreifkopf 6 von der Transportrolle 5c zum Austausch der Bonrolle 3 angehoben werden.

## Patentansprüche

1. Druckvorrichtung zum Bedrucken von auf einem Trägerstreifen (2) lösbar angebrachten Etiketten, insbesondere Warenetiketten, mit
• zumindest zwei Etikettenzuführeinrichtungen (6, 7, 10), die jeweils einen Abstreifkopf (6) umfassen, und
• einem Drucker (1) mit einem Druckkopf zum Bedrucken des Etiketts,
wobei die mindestens zwei Etikettenzuführeinrichtungen (6, 7, 10) und der Drucker (1) im Betriebszustand jeweils ortsfest angeordnet sind,
**dadurch gekennzeichnet,**
• **daß** die Abstreifköpfe (6) der zumindest zwei Etikettenzuführeinrichtungen (6, 7, 10) einer gemeinsamen Transportvorrichtung (5) zugeordnet sind, die das abgelöste Etikett zum Drucker (1) transportiert.

2. Druckvorrichtung nach Anspruch 1,
**dadurch gekennzeichnet, daß**
die Transportvorrichtung (5) ein Transportband (5a) ist und daß das Transportband (5a) die abgelösten Etiketten zum Drucker (1) transportiert.

3. Druckvorrichtung nach Anspruch 1,
**dadurch gekennzeichnet, daß**
die Transportvorrichtung (5) eine Transportrolle (5c) ist und daß die Transportrolle (5c) die abgelösten Etiketten zum Drucker (1) transportiert.

4. Druckvorrichtung nach Anspruch 1,
**dadurch gekennzeichnet, daß**
die Transportvorrichtung (5) eine Platte (5b) ist und daß die Platte (5b) eine Drehbewegung durchführt derart, daß die abgelösten Etiketten zum Drucker (1) transportiert werden.

5. Druckvorrichtung nach Anspruch 1,
**dadurch gekennzeichnet, daß**
die Transportvorrichtung (5) eine Platte (5b) ist, daß die Platte (5b) eine Schwingbewegung (11) durchführt derart, daß die Platte (5b) an einem ersten Punkt der Schwingbewegung (11) die abgelösten Etiketten aufnimmt und an einem zweiten Punkt der Schwingbewegung (11) die abgelösten Etiketten dem Drucker (1) zuführt.

6. Druckvorrichtung nach einem der Ansprüche 1 bis 5,
**dadurch gekennzeichnet, daß**
eine Etikettiervorrichtung die bedruckten Etiketten von der Transportvorrichtung (5) aufnimmt und an dem Produkt anbringt.

7. Druckvorrichtung nach einem der Ansprüche 1 bis 6,
**dadurch gekennzeichnet, daß**
die mindestens zwei Etikettenzuführeinrichtungen (6, 7, 10) jeweils eine Abwickelhaspel (7) zum Abwickeln einer Bonrolle (3), welche aus dem Trägerstreifen (2) und den lösbar darauf angebrachten Etiketten zusammengesetzt ist und jeweils eine Aufwickelhaspel (10) zum Aufwickeln des etikettenfreien Trägerstreifens (2) umfassen.

8. Druckvorrichtung nach einem der Ansprüche 1 bis 6,
**dadurch gekennzeichnet, daß**
die mindestens zwei Etikettenzuführeinrichtungen (6, 7, 10) jeweils eine Vorratsvorrichtung zur Aufnahme von Liporello-Bändern, welche aus dem Trägerstreifen (2) und den lösbar darauf angebrachten Etiketten zusammengesetzt ist und jeweils eine Aufnahmevorrichtung zur Aufnahme des etikettenfreien Trägerstreifens (2) umfassen.

9. Druckvorrichtung nach einem der Ansprüche 1 bis 6,
**dadurch gekennzeichnet, daß**
die mindestens zwei Etikettenzuführeinrichtungen (6, 7, 10) jeweils eine Aufnahmevorrichtung zur Aufnahme des etikettenfreien Trägerstreifens (2) umfassen, wobei die Aufnahmevorrichtung den etikettenfreien Trägerstreifen (2) zerkleinert.

10. Druckvorrichtung nach einem der Ansprüche 1 bis 9,
**dadurch gekennzeichnet, daß**
das vom Drucker (1) eingesetzte Druckverfahren ein Thermo-, ein Thermotransfer-, ein Tintenstrahl-, ein Matrix- oder ein Laserdruckverfahren ist.

11. Druckvorrichtung nach Anspruch 2,
**dadurch gekennzeichnet ,daß**
zumindest zwei Abstreifköpfe (6) im wesentlichen entlang einer Linie angeordnet sind.

12. Druckvorrichtung nach Anspruch 3 oder 4,
**dadurch gekennzeichnet, daß**
zumindest zwei Abstreifköpfe (6) im wesentlichen entlang einer Teilkreisbahn oder einer Kurvenbahn angeordnet sind.

13. Druckvorrichtung nach einem der Ansprüche 1 bis 12,
**dadurch gekennzeichnet, daß**
zumindest ein Teil der Etikettenzuführeinrichtung (6, 7, 10) im wesentlichen senkrecht zur Transportvorrichtung (5) verschiebbar ist.

## Claims

1. A printing device for printing labels removably attached to a carrier strip (2), in particular product labels, having
- at least two label feed units (6, 7, 10), each of which comprises a stripper head (6), and
- a printer (1) having a printing head for printing the label, the at least two label feed units (6, 7, 10) and the printer (1) each being situated fixed in the operating state,
**characterized in that**
- the stripper heads (6) of the at least two label feed units (6, 7, 10) are assigned to a joint transport device (5), which transports the removed labels to the printer (1).

2. The printing device according to Claim 1,
**characterized in that** the transport device (5) is a transport band (5a) and the transport band (5a) transports the removed labels to the printer (1).

3. The printing device according to Claim 1,
**characterized in that** the transport device (5) is a transport roll (5c) and the transport roll (5c) transports the removed labels to the printer (1).

4. The printing device according to Claim 1,
**characterized in that** the transport device (5) is a plate (5b) and the plate (5b) performs a rotational movement in such a way that the removed labels are transported to the printer (1).

5. The printing device according to Claim 1,
**characterized in that** the transport device (5) is a plate (5b), the plate (5b) performs a swinging movement (11) in such a way that the plate (5b) receives the removed labels at a first point of the swinging movement (11) and feeds the removed labels to the printer (1) at a second point of the swinging movement (11).

6. The printing device according to one of Claims 1 through 5,
**characterized in that** a labeling device receives the printed labels from the transport device (5) and attaches them to the product.

7. The printing device according to one of Claims 1 through 6,
**characterized in that** the at least two label feed units (6, 7, 10) each comprise an unwinding coil (7) for unwinding a Bonrolle (3), which is composed of the carrier strip (2) and the labels removably attached thereto, and a winding coil (10) for winding up the label-free carrier strip (2).

8. The printing device according to one of Claims 1 through 6,
**characterized in that** the at least two label feed units (6, 7, 10) each comprises a supply device for receiving Liporello bands, which are composed of the carrier strip (2) and the labels removably attached thereto, and a receiving device for receiving the label-free carrier strip (2).

9. The printing device according to one of Claims 1 through 6,
**characterized in that** the at least two label feed units (6, 7, 10) each comprises a receiving device for receiving the label-free carrier strip (2), the receiving device shredding the label-free carrier strip (2).

10. The printing device according to one of Claims 1 through 9,
**characterized in that** the printing method used by the printer (1) is a thermal method, a thermal transfer method, an inkjet method, a matrix method, or a laser printing method.

11. The printing device according to Claim 2,
**characterized in that** at least two stripper heads (6) are situated essentially along a line.

12. The printing device according to Claim 3 or 4,
**characterized in that** at least two stripper heads (6) are situated essentially along a partially circular path or a curved path.

13. The printing device according to one of Claims 1 through 12,
**characterized in that** at least a part of the label feed unit (6, 7, 10) is displaceable essentially perpendicularly to the transport device (5).

## Revendications

1. Dispositif d'impression pour imprimer des étiquettes placées de manière amovible sur une bande de support (2), en particulier des étiquettes pour marchandises, comportant
au moins deux dispositifs d'amenée d'étiquettes (6, 7, 10) qui comprennent chacun une tête de détachement (6), et
une imprimante (1) avec une tête d'impression pour imprimer l'étiquette,
les au moins deux dispositifs d'amenée d'étiquettes (6, 7, 10) et l'imprimante (1) étant disposés chacun de manière fixe à l'état de fonctionnement,
**caractérisé en ce que** les têtes de détachement (6) des au moins deux dispositifs d'amenée d'étiquettes (6, 7, 10) sont associées à un dispositif de transport (5) commun qui transporte l'étiquette détachée vers l'imprimante (1).

2. Dispositif d'impression selon la revendication 1, **caractérisé en ce que** le dispositif de transport (5) est une bande de transport (5a) et **en ce que** la bande de transport (5a) transporte les étiquettes détachées vers l'imprimante (1).

3. Dispositif d'impression selon la revendication 1, **caractérisé en ce que** le dispositif de transport (5) est un rouleau de transport (5c) et **en ce que** le rouleau de transport (5c) transporte des étiquettes détachées vers l'imprimante (1).

4. Dispositif d'impression selon la revendication 1, **caractérisé en ce que** le dispositif de transport (5) est une plaque (5b) et **en ce que** la plaque (5b) exécute un mouvement de rotation de manière que les étiquettes détachées soient transportées vers l'imprimante (1).

5. Dispositif d'impression selon la revendication 1, **caractérisé en ce que** le dispositif de transport (5) est une plaque (5b), **en ce que** la plaque (5b) exécute un mouvement oscillant (11) de manière que la plaque (5b) reçoive, en un premier point du mouvement oscillant (11), les étiquettes détachées, et amène les étiquettes détachées à l'imprimante (1), en un deuxième point du mouvement oscillant (11).

6. Dispositif d'impression selon l'une des revendications 1 à 5, **caractérisé en ce que** un dispositif d'étiquetage reçoit les étiquettes imprimées du dispositif de transport (5) et les applique sur le produit.

7. Dispositif d'impression selon l'une des revendications 1 à 6, **caractérisé en ce que** les au moins deux dispositifs d'amenée d'étiquettes (6, 7, 10) comprennent chacun un dévidoir (7) pour dérouler une bobine de coupons (3) qui est composée de la bande de support (2) et des étiquettes placées de manière séparable sur celle-ci, et comprennent chacun un enrouleur (10) pour enrouler la bande de support (2) sans étiquette.

8. Dispositif d'impression selon l'une des revendications 1 à 6, **caractérisé en ce que** les au moins deux dispositifs d'amenée d'étiquettes (6, 7, 10) comprennent chacun un dispositif de réserve pour recevoir des bandes en accordéon qui sont composées de la bande de support (2) et des étiquettes placées de manière séparable sur celle-ci et comprennent chacun un dispositif de réception pour recevoir la bande de support (2) sans étiquette.

9. Dispositif d'impression selon l'une des revendications 1 à 6, **caractérisé en ce que** les au moins deux dispositifs d'amenée d'étiquettes (6, 7, 10) comprennent chacun un dispositif de réception pour recevoir la bande de support (2) sans étiquette, le dispositif de réception fragmentant la bande de support (2) sans étiquette.

10. Dispositif d'impression selon l'une des revendications 1 à 9, **caractérisé en ce que** le procédé d'impression utilisé par l'imprimante (1) est un procédé thermique, à transfert thermique, à jet d'encre, à matrice ou un procédé à impression laser.

11. Dispositif d'impression selon la revendication 2, **caractérisé en ce que** au moins deux têtes de détachement (6) sont disposées sensiblement le long d'une ligne.

12. Dispositif d'impression selon la revendication 3 ou 4, **caractérisé en ce que** au moins deux têtes de détachement (6) sont disposées sensiblement le long d'une voie en partie circulaire ou d'une voie courbée.

13. Dispositif d'impression selon l'une des revendications 1 à 12, **caractérisé en ce que** au moins une partie du dispositif d'amenée d'étiquettes (6, 7, 10) peut coulisser sensiblement perpendiculairement à la direction de transport (5).
